# EUROPÄISCHE PATENTSCHRIFT

(11) **EP 0 619 134 B1**
(45) Veröffentlichungstag und Bekanntmachung des Hinweises auf die Patenterteilung: **18.12.1996**
(21) Anmeldenummer: 94103386.2
(22) Anmeldetag: 07.03.1994
(51) Int. Cl.: B01F 5/06

(54) **Mischkammer**
Mixing receptacle
Chambre de mélange

(30) Priorität: 08.04.1993 CH 1084/93
(43) Veröffentlichungstag der Anmeldung: 12.10.1994
(73) Patentinhaber: ABB Management AG, 5401 Baden (CH)
(72) Erfinder: Chyou, Yau-Pin, Dr., Hsin-Yi District, Taipei 110 (TW); Eroglu, Adnan, CH-5217 Untersiggenthal (CH)

(56) Entgegenhaltungen:
- WO-A-90/00929
- WO-A-92/11642
- DE-A- 3 520 772
- DE-U- 8 700 259
- FR-A- 2 404 458
- PATENT ABSTRACTS OF JAPAN vol. 013, no. 118 (M-806)23. März 1989 & JP-A-63 294 494 (NIPPON DENSO) 1. Dezember 1988

## Beschreibung

### Technisches Gebiet

Die Erfindung betrifft eine Mischvorrichtung zum Mischen von Stoffen, welche den gleichen oder ungleichen Massenstrom aufweisen können, wobei die zu mischenden Stoffe beidseits und längs einer stromaufwärts der Mischzone angeordneten Trennplatte strömen, an welcher an beiden Seiten strömungsbeeinflussende Mittel angebracht sind.

### Stand der Technik

In vielen Sektoren wie beispielsweise in der Chemie, der Nahrungsmittel- oder Pharmaproduktion usw. wird verlangt, Stoffe auf kürzestem Weg innig zu vermischen. Die Qualität des ganzen Prozesses hängt meistens von der erzielten Mischqualität ab. Dabei sollte der Druckabfall anlässlich des Mischvorgangs in "vernünftigem" Rahmen bleiben, um die Prozesskosten durch niedrige Pumparbeit klein zu halten.

Anlässlich der Mischung zwei freier Scherschichten von Strömungen unterschiedlicher Geschwindigkeit, Dichte oder Konzentration am Ende einer Trennplatte werden bei Abwesenheit von zusätzlichen Mischelementen zweidimensionale (spanwise) Wirbel erzeugt, die für Mischzwecke zu langsam sind, weil die Wachsrate einer freien Scherschicht ungenügend ist.

### Darstellung der Erfindung

Hier will die Erfindung Abhilfe schaffen. Die Erfindung liegt deshalb die Aufgabe zugrunde, eine Mischvorrichtung der eingangs genannten zu schaffen, mit der gross-skalige Längswirbel erzeugt werden können, die ein schnelles, kontrolliertes Mischen der strömenden Stoffe innert kürzester Strecke ermöglichen.

Erfindungsgemäss wird dies mit den Merkmalen der Patentansprüche errreicht.

Mit dem neuen statischen Mischer, den die 3-dimensionalen Wirbel-Generatoren darstellen, ist es möglich, in der Mischzone ausserordentlich kurze Mischstrecken bei gleichzeitig geringem Druckverlust zu erzielen, ohne die Gesamtkonfiguration der Anlage ändern zu müssen.

Der Vorteil eines solchen Wirbel-Generators ist in seiner besonderen Einfachheit in jeder Hinsicht zu sehen. Fertigungstechnisch ist das aus drei umströmten Wänden bestehende Element völlig problemlos. Die Dachfläche kann mit den beiden Seitenflächen auf verschiedenste Arten zusammengefügt werden. Auch die Fixierung des Elementes an ebenen oder gekrümmten Kanalwänden kann im Falle von schweissbaren Materialien durch einfache Schweissnähte erfolgen. Vom strömungstechnischen Standpunkt her weist das Element beim Umströmen einen sehr geringen Druckverlust auf und es erzeugt Wirbel ohne Totwassergebiet. Schliesslich kann das Element durch seinen in der Regel hohlen Innenraum auf die verschiedensten Arten und mit diversen Mitteln gekühlt werden.

Es ist sinnvoll, wenn die beiden den Pfeilwinkel α einschliessenden Seitenflächen symmetrisch um eine Symmetrieachse angeordnet sind. Damit werden drallgleiche Wirbel erzeugt.

### Kurze Beschreibung der Zeichnung

In der Zeichnung ist ein Ausführungsbeispiel der Erfindung schematisch dargestellt.
Es zeigen:
- Fig. 1: eine perspektivische Darstellung eines Wirbel-Generators;
- Fig. 2: eine Anordnungsvariante des Wirbel-Generators;
- Fig. 3: einen teilweisen Schnitt durch ein doppelkanalig durchströmtes Behältnis mit eingebauten Wirbel-Generatoren;
- Fig. 4: einen teilweisen Längsschnitt durch das Behältnis nach Linie 4-4 in Fig. 3.

### Weg zur Ausführung der Erfindung

In den Figuren 1 und 2 besteht ein Wirbel-Generator im wesentlichen aus drei frei umströmten dreieckigen Flächen. Es sind dies eine Dachfläche 10 und zwei Seitenflächen 11 und 13. In ihrer Längserstreckung verlaufen diese Flächen unter bestimmten Winkeln in Strömungsrichtung.

In den gezeigten Beispielen stehen die beiden Seitenflächen 11 und 13 jeweils senkrecht auf der zugehörigen Wand 21 einer Trennplatte 22, wobei angemerkt wird, dass dies nicht zwingend ist. Die Seitenwände, welche aus rechtwinkligen Dreiecken bestehen, sind mit ihren Längsseiten auf dieser Wand 21 fixiert, vorzugsweise gasdicht. Sie sind so orientiert, dass sie an ihren Schmalseiten einen Stoss bilden unter Einschluss eines Pfeilwinkels α. Der Stoss ist als scharfe Verbindungskante 16 ausgeführt und steht ebenfalls senkrecht zu jener Wand 21, mit welcher die Seitenflächen bündig sind. In einem Kanal eingebaut, wird wegen der scharfen Verbindungskante der Durchströmquerschnitt kaum durch Sperrung beeinträchtigt. Die beiden den Pfeilwinkel α einschliessenden Seitenflächen 11, 13 sind symmetrisch in Form, Grösse und Orientierung und sind beidseitig einer Symmetrieachse angeordnet. Diese Symmetrieachse 17 ist gleichgerichtet wie die Kanalachse.

Die Dachfläche 10 liegt mit einer quer zur umströmten Trennplatte verlaufenden und sehr flach ausgebildeten Kante 15 an der gleichen Wand 21 an wie die Seitenwände 11, 13. Ihre längsgerichteten Kanten 12, 14 sind bündig mit den in den Strömungskanal hineinragenden längsgerichteten Kanten der Seitenflächen. Die Dachfläche verläuft unter einem Anstellwinkel Θ zur Wand 21. Ihre Längskanten 12, 14 bilden zusammen mit der Verbindungskante 16 eine Spitze 18.

Selbstverständlich kann der Wirbel-Generator auch mit einer Bodenfläche versehen sein, mit welcher er auf geeignete Art an der Wand 21 befestigt ist. Eine derartige Bodenfläche steht indes in keinem Zusammenhang mit der Wirkungsweise des Elementes.

In Fig. 1 bildet die Verbindungskante 16 der beiden Seitenflächen 11, 13 die stromabwärtige Kante des Wirbel-Generators 9. Die quer zur umströmten Trennplatte 22 verlaufende Kante 15 der Dachfläche 10 ist somit die von der Kanalströmung zuerst beaufschlagte Kante.

Die Wirkungsweise des Wirbel-Generators ist folgende: Beim Umströmen der Kanten 12 und 14 wird die Strömung in ein Paar gegenläufiger Wirbel umgewandelt. Die Wirbelachsen liegen in der Achse der Strömung. Die Geometrie der Wirbel-Generatoren ist so gewählt, dass bei der Wirbelerzeugung keine Rückströmzonen entstehen.

Die Drallzahl des Wirbels wird bestimmt durch entsprechende Wahl des Anstellwinkels Θ und/oder des Pfeilwinkels α. Mit steigenden Winkeln wird die Wirbelstärke bzw. die Drallzahl erhöht und der Ort des Wirbelaufplatzens (vortex break down) - sofern dies überhaupt gewünscht ist - wandert stromaufwärts bis hin in den Bereich des Wirbel-Generators selbst. Je nach Anwendung sind diese beiden Winkel Θ und α durch konstruktive Gegebenheiten und durch den Prozess selbst vorgegeben. Angepasst werden muss dann nur noch die Höhe h der Verbindungskante 16 (Fig. 4).

Im Gegensatz zu Fig. 1 ist in Fig. 2 die scharfe Verbindungskante 16 jene Stelle, die von der Kanalströmung zuerst beaufschlagt wird. Das Element ist um 180° gedreht. Wie aus der Darstellung erkennbar, haben die beiden gegenläufigen Wirbel ihren Drehsinn geändert. Sie rotieren oberhalb der Dachfläche entlang und streben der Wand zu, auf welcher der Wirbel-Generator montiert ist.

Es wird darauf hingewiesen, dass die Form der umströmten Trennplatte 22 für die Wirkungsweise der Erfindung nicht wesentlich ist. Statt der in Fig. 3 gezeigten Ringform der Trennplatte 22 könnte es sich auch um eine gerade oder hexagonale oder eine sonstige Querschnittsform handeln. Im Beispielsfall der Fig. 3 ist die Trennplatte 22 gekrümmt. Die obige Aussage, dass die Seitenflächen senkrecht auf der Wand stehen, muss in einem solchen Fall selbstverständlich relativiert werden. Massgebend ist, dass die auf der Symmetrielinie 17 liegende Verbindungskante 16 senkrecht auf der entsprechenden Wand steht. Im Fall von ringförmigen Wänden würde die Verbindungskante 16 somit radial ausgerichtet sein, wie dies in Fig. 3 dargestellt ist.

Die Figur 3 zeigt teilweise ein zylindrisches Behältnis mit eingebauter Trennplatte 22. Der durchströmte Querschnitt ist durch diese Trennplatte 22 in zwei koaxiale, kreisringförmige Kanäle 20' und 20'' gleicher Kanalhöhe H, unterteilt. Die äussere Wandung der Trennplatte bildet die innere Kanalwand 21'b des äusseren Kanals, während die innere Wandung der Trennplatte die äussere Kanalwand 21''a des inneren Kanals bildet. Die beiden Kanäle könnten von einem gleichen Medium mit unterschiedlichen Geschwindigkeit durchströmt sein; oder es könnte sich um strömende Stoffe unterschiedlicher Dichte oder chemischer Zusammensetzung handeln, die auf kürzestem Wege zu einer bestimmten gleichmässig verteilter Konzentration vermischt werden müssen.

An diesen beiden Kanalwänden 21'b und 21''a ist jeweils eine gleiche Anzahl von Wirbel-Generatoren 9 in Umfangsrichtung mit Zwischenräumen aneinandergereiht. Die Höhe h der Elemente 9 beträgt ca. 90% der Kanalhöhe H. Die ringförmig verlaufenden Elemente sind, wie Fig. 4 gezeigt, in der gleichen Axialebene vorgesehen. Die Strömung erfolgt in Fig. 3 senkrecht in die Zeichenebene hinein; die Elemente 9 sind so orientiert, dass die Verbindungskanten 16 gegen die Strömung gerichtet sind. Erkennbar ist, dass der Drehsinn der erzeugten Wirbel im Bereich der Verbindungskante absteigend ist, d.h. zu jener Wand hinstrebt, auf der der Wirbel-Generator angeordnet ist. Am Ende der Trennplatte 22 werden die auf deren beiden Seiten erzeugten Wirbelströme ineinandergezwängt, wobei es zu der gewünschten Durchmischung kommt.

Eine weitere Erhöhung der Mischqualität wird erreicht, wenn wie in Fig. 3 gezeigt, die Verbindungskanten 16 der Wirbel-Generatoren in den beiden Teilkanälen um eine halbe Teilung gegeneinander versetzt sind. Werden drallgleiche Wirbel in den Teilkanälen zugrundegelegt, so ist erkennbar, dass die um eine gemeinsame Radiale rotierenden Wirbel beider Trennplattenseiten sich zu einem grossen Wirbel mit einheitlichem Drehsinn kombinieren.

Aus Fig 4, in welcher die durchströmten Teilkanäle mit 20' und 20'' bezeichnet sind, ist erkennbar (aber nicht dargestellt), dass die Wirbel-Generatoren in beiden Teilkanälen unterschiedliche Höhen gegenüber der Kanalhöhe H aufweisen könnten. In der Regel wird man die Höhe h der Verbindungskante 16 so mit der Kanalhöhe H abstimmen, dass der erzeugte Wirbel unmittelbar stromabwärts des Wirbel-Generators bereits eine solche Grösse erreicht, dass die volle Kanalhöhe H oder die volle Höhe des dem Wirbel-Generators zugeordneten Kanalteils ausgefüllt wird, was zu einer gleichmässigen Verteilung in dem beaufschlagten Querschnitt führt. Ein weiteres Kriterium, welches Einfluss auf das zu wählende Verhältnis h/H nehmen kann, ist der Druckabfall, der beim Umströmen des Wirbel-Generators auftritt. Es versteht sich, dass mit grösserem Verhältnis h/H auch der Druckverlustbeiwert ansteigt.

In Fig. 4 ist ebenfalls illustriert, wie der Querschnitt der Mischzone d stromabwärts der Trennplattenhinterkante steil ansteigt. Bei dieser Konfiguration ist erkennbar, dass eine innige Mischung bereits nach einer kurzen Strecke vollzogen ist.

Selbstverständlich ist die Erfindung nicht nur auf die gezeigten und beschriebenen Ausführungs- und Anwendungsbeispiele beschränkt. Durch gezielte Auslegung und Dimensionierung der Wirbel-Generatoren hat man bei gegebenen Strömungen ein einfaches Mittel an der Hand, je nach Bedarf den Mischvorgang zu steuern. In Abweichung zu den in Fig. 3 und 4 gezeigten Anordnungen - bei welchen selbstverständlich auch die äussern Kanalwände 21'a und 21''b entfallen könnten - besteht die Möglichkeit, Wirbel-Generatoren nach den Fig. 1 und 2 zu kombinieren, um beispielsweise das Wachstum der Mischzone d nach einer Seite hin zu vergrössern.

### Bezugszeichenliste

- 9: Wirbel-Generator
- 10: Dachfläche
- 11: Seitenfläche
- 12: Längskante
- 13: Seitenfläche
- 14: Längskante
- 15: quer verlaufenden Kante von 10
- 16: Verbindungskante
- 18: Spitze
- 20', 20'': Teilkanal
- 21, a,b: Wand
- 22: Trennplatte
- Θ: Anstellwinkel
- α: Pfeilwinkel
- h: Höhe von 16
- H: Kanalhöhe
- L: Länge des Wirbel-Generators
- d: Mischzone

## Patentansprüche

1. Mischvorrichtung zum Mischen von Stoffen, welche den gleichen oder ungleichen Massenstrom aufweisen können, wobei die zu mischenden Stoffe beidseits und längs einer stromaufwärts der Mischzone (d) angeordneten Trennplatte (22) strömen, an welcher an beiden Seiten strömungsbeeinflussende Mittel angebracht sind, wobei
- die Mittel Wirbel-Generatoren (9) sind, von denen über der Breite oder dem Umfang der Trennplatte (22) quer zur Strömungsrichtung mehrere nebeneinander angeordnet sind,
- ein Wirbel-Generator (9) drei vom gleichen Stoff frei umströmte Flächen aufweist, die sich in Strömungsrichtung erstrecken und von denen eine die Dachfläche (10) und die beiden andern die Seitenflächen (11, 13) bilden,
- die Seitenflächen (11, 13) mit einer gleichen Wand der Trennplatte (22) bündig sind und miteinander den Pfeilwinkel (α) einschliessen,
- die Dachfläche (10) mit einer quer zur umströmten Wand der Trennplatte (22) verlaufenden Kante (15) an der gleichen Wand anliegt wie die Seitenwände,
- und die längsgerichteten Kanten (12, 14) der Dachfläche, die bündig sind mit den in die Strömung hineinragenden längsgerichteten Kanten der Seitenflächen unter einem Anstellwinkel (Θ) zur Wand der Trennplatte (22) verlaufen.

2. Mischvorrichtung nach Anspruch 1, dadurch gekennzeichnet, dass die beiden den Pfeilwinkel (α) einschliessenden Seitenflächen (11, 13) des Wirbel-Generators (9) symmetrisch um eine Symmetrieachse angeordnet sind.

3. Mischvorrichtung nach Anspruch 1, dadurch gekennzeichnet, dass die beiden den Pfeilwinkel (α) einschliessenden Seitenflächen (11, 13) eine Verbindungskante (16) miteinander umfassen, welche zusammen mit den längsgerichteten Kanten (12, 14) der Dachfläche (10) eine Spitze (18) bilden, und dass die Verbindungskante vorzugsweise senkrecht zu jener Wand der Trennplatte (22) verläuft, mit welcher die Seitenflächen bündig sind.

4. Mischvorrichtung nach Anspruch 3, dadurch gekennzeichnet, dass die Verbindungskante (16) und/oder die längsgerichteten Kanten (12, 14) der Dachfläche zumindest annähernd scharf ausgebildet sind.

5. Mischvorrichtung nach Anspruch 3, dadurch gekennzeichnet, dass die Symmetrieachse des Wirbel-Generators (9) in Strömungsrichtung verläuft, wobei die Verbindungskante (16) der beiden Seitenflächen (11, 13) die stromabwärtige Kante des Wirbel-Generators bildet und wobei die quer zur umströmten Wand verlaufende Kante (15) der Dachfläche (10) die von der Strömung zuerst beaufschlagte Kante ist.

6. Mischvorrichtung nach Anspruch 3, dadurch gekennzeichnet, dass die Symmetrieachse in Strömungsrichtung verläuft, wobei die Verbindungskante (16) der beiden Seitenflächen (11, 13) die von der Strömung zuerst beaufschlagte Kante ist, während die quer quer zur umströmten Wand verlaufende Kante (15) der Dachfläche (10) stromabwärts angeordnet ist.

7. Mischvorrichtung nach Anspruch 1, dadurch gekennzeichnet, dass die Trennplatte (22) in einem doppelkanaligen Behältnis angeordnet ist unter Bildung von zwei ringförmigen Teilkanälen (20', 20''), und dass in jedem Teilkanal die gleiche Anzahl von Wirbel-Generatoren (9) im Umfangsrichtung angeordnet ist, und dass die Wirbel-Generatoren beidseitig an der Trennplatte (22) in einer gleichen Axialebene befestigt sind.

8. Mischvorrichtung nach Anspruch 7, dadurch gekennzeichnet, dass das Verhältnis Höhe (h) des Wirbel-Generators zur Höhe (H) des Teilkanals (20', 20'') so gewählt ist, dass der erzeugte Wirbel unmittelbar stromabwärts des Wirbel-Generators die volle Teilkanalhöhe oder die volle Höhe des dem Wirbel-Generators zugeordneten Kanalteils ausfüllt.

9. Mischvorrichtung nach Anspruch 7, dadurch gekennzeichnet, dass die an der Trennplatte (22) angeordneten Wirbel-Generatoren (9) von zwei benachbarten Teilkanälen um eine halbe Teilung gegeneinander versetzt sind.

## Claims

1. Mixing appliance for mixing materials which can have equal or unequal mass flows, the materials to be mixed flowing on both sides and along a separating plate (22) arranged upstream of the mixing zone (d) and means influencing the flow being applied to both sides of the separating plate,
- the means being vortex generators (9) of which a plurality are arranged adjacent to one another transverse to the flow direction over the width or the periphery of the separating plate (22),
- a vortex generator (9) having three surfaces around which flow of the same material can take place freely, which surfaces extend in the flow direction, one of them forming the top surface (10) and the two others forming the side surfaces (11, 13),
- the side surfaces (11, 13) abutting the same wall of the separating plate (22) and enclosing a V-angle (α) between them,
- the top surface (10) being in contact, by means of an edge (15) extending transverse to the wall of the separating plate (22) around which flow occurs, with the same wall as the side walls,
- and the longitudinally directed edges (12, 14) of the top surface, which abut the longitudinally directed edges of the side surfaces protruding into the flow duct, extending at an angle of incidence (θ) to the wall of the separating plate (22).

2. Mixing appliance according to Claim 1, characterized in that the two vortex generator (9) side surfaces (11, 13) enclosing the V-angle (α) are arranged symmetrically about an axis of symmetry.

3. Mixing appliance according to Claim 1, characterized in that the two side surfaces (11, 13) enclosing the V-angle (α) include between them a connecting edge (16) which, together with the longitudinally directed edges (12, 14) of the top surface (10), form [sic] a point (18), and in that the connecting edge preferably extends at right angles to that wall of the separating plate (22) which the side surfaces abut.

4. Mixing appliance according to Claim 3, characterized in that the connecting edge (16) and/or the longitudinally directed edges (12, 14) of the top surface are configured so as to be at least approximately sharp.

5. Mixing appliance according to Claim 3, characterized in that the axis of symmetry of the vortex generator (9) extends in the flow direction, the connecting edge (16) of the two side surfaces (11, 13) forming the downstream edge of the vortex generator and the edge (15) of the top surface (10) extending transverse to the wall around which flow occurs being the edge which the flow meets first.

6. Mixing appliance according to Claim 3, characterized in that the axis of symmetry extends in the flow direction, the connecting edge (16) of the two side surfaces (11, 13) being the edge which the flow meets first, whereas the edge (15), extending transverse transverse [sic] to the wall around which flow occurs, is arranged downstream of the top surface (10).

7. Mixing appliance according to Claim 1, characterized in that the separating plate (22) is arranged in a twin-duct containment so as to form two annular partial ducts (20', 20''), and in that the same number of vortex generators (9) is arranged in the peripheral direction in each partial duct, and in that the vortex generators are fastened on the separating plate (22) in the same axial plane on both sides.

8. Mixing appliance according to Claim 7, characterized in that the ratio of the height (h) of the vortex generator to the height (H) of the partial duct (20', 20'') is selected in such a way that the vortex generated fills the complete partial duct height or the complete height of the duct part associated with the vortex generator immediately downstream of the vortex generator.

9. Mixing appliance according to Claim 7, characterized in that the vortex generators (9), of two adjacent partial ducts, arranged on the separating plate (22) are offset relative to one another by half a pitch.

## Revendications

1. Dispositif de mélange pour mélanger des matières, qui peuvent présenter un courant massique identique ou différent, dans lequel les matières à mélanger circulent de part et d'autre et le long d'une plaque de séparation (22) disposée en amont de la zone de mélange (d), sur laquelle sont placés, des deux côtés, des moyens agissant sur l'écoulement, dans lequel
- les moyens sont des générateurs de tourbillons (9), dont plusieurs sont disposés l'un à côté de l'autre sur la largeur ou le périmètre de la plaque de séparation (22), transversalement à la direction de l'écoulement,
- un générateur de tourbillons (9) présente trois faces librement balayées par un courant de la même matière, qui s'étendent dans la direction de l'écoulement et dont l'une forme la face de toit (10) et les deux autres les faces latérales (11, 13),
- les faces latérales (11, 13) sont jointives avec une même paroi de la plaque de séparation (22) et forment entre elles l'angle de flèche (α),
- la face de toit (10) s'applique, par une arête (15) orientée transversalement à la paroi de la plaque de séparation (22) balayée par le courant, sur la même paroi que les faces latérales,
- et les arêtes à orientation longitudinale (12, 14) de la face de toit, qui sont jointives avec les arêtes à orientation longitudinale, en saillie dans l'écoulement, des faces latérales, sont dirigées vers la paroi de la plaque de séparation (22) sous un angle d'incidence (θ).

2. Dispositif de mélange suivant la revendication 1, caractérisé en ce que les deux faces latérales (11, 13) du générateur de tourbillons (9) formant l'angle de flèche (α) sont disposées symétriquement par rapport à un axe de symétrie.

3. Dispositif de mélange suivant la revendication 1, caractérisé en ce que les deux faces latérales (11, 13) formant l'angle de flèche (α) définissent l'une avec l'autre une arête de jonction (16), qui forme une pointe (18) avec les arêtes à orientation longitudinale (12, 14) de la face de toit (10) et en ce que l'arête de jonction est de préférence perpendiculaire à la paroi de la plaque de séparation (22) avec laquelle les faces latérales sont jointives.

4. Dispositif de mélange suivant la revendication 3, caractérisé en ce que l'arête de jonction (16) et/ou les arêtes à orientation longitudinale (12, 14) de la face de toit sont au moins approximativement effilées.

5. Dispositif de mélange suivant la revendication 3, caractérisé en ce que l'axe de symétrie du générateur de tourbillons (9) est orienté dans la direction de l'écoulement, l'arête de jonction (16) des deux faces latérales (11, 13) formant l'arête aval du générateur de tourbillons et l'arête (15) de la face de toit (10) orientée transversalement à la paroi balayée par le courant étant l'arête atteinte en premier lieu par le courant.

6. Dispositif de mélange suivant la revendication 3, caractérisé en ce que l'axe de symétrie est orienté dans la direction de l'écoulement, l'arête de jonction (16) des deux faces latérales (11, 13) étant l'arête atteinte en premier lieu par le courant tandis que l'arête (15) de la face de toit (10), orientée transversalement à la paroi balayée par le courant, est disposée en aval.

7. Dispositif de mélange suivant la revendication 1, caractérisé en ce que la plaque de séparation (22) est disposée dans un récipient à double canal en formant deux canaux partiels annulaires (20', 20''), et en ce que le même nombre de générateurs de tourbillons (9) sont disposés en direction périphérique dans chaque canal partiel, et en ce que les générateurs de tourbillons sont fixés de part et d'autre à la plaque de séparation (22) dans un même plan axial.

8. Dispositif de mélange suivant la revendication 7, caractérisé en ce que le rapport de la hauteur (h) du générateur de tourbillons à la hauteur (H) du canal partiel (20', 20'') est choisi de telle façon que le tourbillon produit immédiatement en aval du générateur de tourbillons remplisse toute la hauteur du canal partiel ou toute la hauteur de la partie de canal associée au générateur de tourbillons.

9. Dispositif de mélange suivant la revendication 7, caractérisé en ce que les générateurs de tourbillons (9) de deux canaux partiels voisins, disposés sur la plaque de séparation (22), sont décalés d'un demi-pas l'un par rapport à l'autre.
